# EUROPÄISCHE PATENTANMELDUNG

(11) **EP 2 087 808 A2**
(43) Veröffentlichungstag der Anmeldung: **12.08.2009**
(21) Anmeldenummer: 08021650.0
(22) Anmeldetag: 12.12.2008
(51) Int. Cl.: A45D 24/22

(54) **Ausbildung von Haarkämmen**

(30) Priorität: 05.02.2008 DE 102008007887
(71) Anmelder: New-York Hamburger Gummi-Waaren Compagnie AG, 21079 Hamburg (DE)
(72) Erfinder: Delventhal, Heiko, 21224 Rosengarten (DE)
(74) Vertreter: Hansmann, Dierk

(57) **Zusammenfassung**

Bei einem Haarkamm (1) ist vorgesehen, einen endseitigen Eckbereich (6) des Kammrückens (2) als Hohlkehle (7) auszubilden, um eine Aufnahme für Farbprodukte zu ermöglichen.

## Beschreibung

Die Erfindung bezieht sich auf eine Ausbildung von Haarkämmen zum Auftragen von Farbprodukten auf Haarsträhnen zum Colorieren.

Bei professionellen eingesetzten Haarkämmen besteht die Anforderung durch Einhandbedienung alle auftretenden Arbeiten durchzuführen, um ein ermüdungsfreies Arbeiten zu gewährleisten und einen optimierten Zeitaufwand für die durchzuführenden Arbeiten zu ermöglichen. Insofern ist es bekannt, einen Haarschneidekamm gleichzeitig mit einem Abteilzahn zum Abteilen von Haarsträhnen auszurüsten und mit einer Grob- und Feinzahnung auszurüsten. In der Praxis besteht der Mangel, daß für das Colorieren von Haarsträhnen Pinsel oder dergleichen als gesondertes Werkzeug eingesetzt werden, um das Auftragen von Farbprodukten durchzuführen.

Die Aufgabe der Erfindung ist es, auf einfache Weise einen normalerweise eingesetzten Haarkamm zusätzlich zum Auftragen von Farbprodukten einzusetzen, um mit einem Kamm die anfallenden Arbeiten durchzuführen.

Die Lösung dieser Aufgabe besteht erfindungsgemäß darin, daß eine Hohlkehle über mindestens einen endseitigen Eckbereich des Kammrücken als Farbreservoir angeordnet ist.

Hierdurch ist es möglich, mit dem Kamm über die Hohlkehle Farbe aufzunehmen und auf gebildete Haarsträhnen zum Colorieren mit aufzutragen. Dabei wird die Auftragbreite durch die Winkeleinstellung des Kammes bestimmt.

Eine vorteilhafte Ausbildung besteht darin, daß die Hohlkehle als federkielartige Vertiefung ausgebildet ist.

Zum Abteilen von zu färbenden Haarsträhnen ist vorgesehen, daß im Endbereich des Kammrückens ein verkürzter Abteilzahn angeordnet ist.

Um die Handhabung zu verbessern, wird vorgeschlagen, daß der Kammrücken eine Vielzahl über seine Fläche verteilte Vertiefungen zur Rutschfestigkeitserhöhung aufweist.

In der Zeichnung ist ein Ausführungsbeispiel der Erfindung schematisch dargestellt. Es zeigen:
- Fig. 1: eine Seitenansicht auf einen Haarschneidekamm;
- Fig. 2: eine vergrößerte Teildraufsicht auf einen Eckbereich gemäß Fig. 1 mit einer Hohlkehle;
- Fig. 3: eine vergrößerte Schnittdarstellung gemäß Linie III-III der Fig. 1 und
- Fig. 4: einen vergrößerten Schnitt nach Linie IV-IV der Fig. 2

Der dargestellte Haarschneidekamm 1 besitzt in bekannter Weise an seinen Kammrücken 2 Zähne 3, die bereichsweise für eine Grob- und Feinzahnung ausgebildet sind. In einem Endbereich des Kammrückens 2 ist ein verkürzter Abteilzahn 4 angeordnet. Der Kammrücken 2 besitzt zusätzlich zur Rutschfestigkeitserhöhung verteilte Vertiefungen 5.

Zum Colorieren ist in einem Eckbereich 6 des Kammrückens 2 eine Hohlkehle 7 angeordnet, die zur Aufnahme von Farbprodukten dient. Das Farbprodukt wird aus einem Gefäß durch Eintauchen des Eckbereichs 6 des Kammes 1 über die Hohlkehle 7 aufgenommen und anschließend auf eine Haarsträhne abgetragen.

## Patentansprüche

1. Ausbildung von Haarkämmen zum Auftragen von Farbprodukten auf Haarsträhnen zum Colorieren, **dadurch gekennzeichnet, daß** eine Hohlkehle (7) über mindestens einen endseitigen Eckbereich (6) des Kammrückens (2) als Farbreservoir angeordnet ist.

2. Ausbildung nach Anspruch 1, **dadurch gekennzeichnet, daß** die Hohlkehle (7) als federkielartige Vertiefung ausgebildet ist.

3. Ausbildung nach Anspruch 1 oder 2, **dadurch gekennzeichnet, daß** im Endbereich des Kammrückens (2) ein verkürzter Abteilzahn (4) angeordnet ist.

4. Ausbildung nach einem der Ansprüche 1 bis 3, **dadurch gekennzeichnet, daß** der Kammrücken (2) eine Vielzahl über seine Fläche verteilte Vertiefungen (5) zur Rutschfestigkeitserhöhung aufweist.
